# EUROPÄISCHE PATENTSCHRIFT

(11) **EP 3 783 185 B1**
(45) Veröffentlichungstag und Bekanntmachung des Hinweises auf die Patenterteilung: **20.04.2022**
(21) Anmeldenummer: 20183544.4
(22) Anmeldetag: 01.07.2020
(51) Int. Cl.: E06B 5/00, A47B 96/20, A47B 95/02, E06B 3/964, E06B 3/70

(54) **RAHMENTÜRPROFIL UND DARAUS GEFERTIGTE RAHMENTÜR**
FRAME DOOR PROFILE AND FRAME DOOR MANUFACTURED FROM THE SAME
PROFILÉ DE CADRE DE PORTE ET CADRE DE PORTE FABRIQUÉ À PARTIR DE CELUI-CI

(30) Priorität: 20.08.2019 DE 202019104562 U; 17.01.2020 DE 202020100230 U
(43) Veröffentlichungstag der Anmeldung: 24.02.2021
(73) Patentinhaber: Fallner, Immanuel, 32547 Bad Oeynhausen (DE)
(72) Erfinder: Fallner, Immanuel, 32547 Bad Oeynhausen (DE)
(74) Vertreter: Rolf, Gudrun

(56) Entgegenhaltungen:
- DE-U1- 20 005 989
- KR-B1- 101 961 599
- NL-A- 6 410 386

## Beschreibung

Die Erfindung betrifft ein Rahmentürprofil und eine daraus gefertigte Rahmentür aus einem extrudierten Hohlprofil gemäß dem Oberbegriff des Hauptanspruches, insbesondere aus Leichtmetall oder Kunststoff, wobei es drei zueinander winklige Wände aufweist, eine nach außen gerichtete Außenwand, eine dieser gegenüberliegende Innenwand und eine die beiden Wände verbindende, nach hinten gerichtete Rückwand, wobei die Wände glatt und eben ausgebildet sind und es gegenüber der Rückwand eine nach vorne gerichtete vordere Frontwand aufweist, von der sich ein nach außen offenes U-formartiges Eingriffsprofil mit äußeren und inneren Seitenabschnitten und mit einem Verbindungssteg nach vorne in einen Raum erstreckt und es ein nach innen gerichtetes offenes Halteprofil aufweist, welches sich ebenfalls nach vorne in einen Raum erstreckt.

Es ist ein Einbaukältegerät mit lichtdurchlässiger Tür bekannt, DE 102 07 990 A1, welches eine Gehäusetür mit einer Isolierglasscheibe aufweist, die in einen aus Aluminium-Strangpressprofilen zusammengesetzten Rahmen eingefasst ist.

Nachteilig an dieser vorbekannten Gehäusetür ist, dass sie keinen Türgriff aufweist, sodass ein solcher separat daran angeordnet werden muss, was zum Einen zusätzliche und unwirtschaftliche Fertigungsschritte erfordert sowie die Zurverfügungstellung eines separaten Türgriffes und zum Anderen nur die Optik einer gewöhnlichen Gehäusetür erzeugt.

Bekannt ist weiterhin ein Rahmen aus Kunststoff, insbesondere für kastenförmige Möbel und Möbelteile, NL 6 410 386 A, welcher aus Kunststoffhohlprofilen zusammengesetzt ist, die Außennuten zur Befestigung von seitlichen Auszugsschienen oder von vorderen Griffstücken aus Griffteilen und Befestigungsteilen aufweisen und damit die schon beschriebenen Nachteile besitzen.

Des Weiteren ist ein Führungsprofil bekannt, DE 200 05 989 U1, welches aus einem Aluminiumhohlprofil mit davon abstehenden Flachprofil besteht, aber nicht zu einem Rahmen zusammensetzbar ist. Vielmehr können über ein Ineinandergreifen parallel untereinander angeordneter Flachprofile diese unter Zwischenschaltung von Kunststoffrollen zu mehreren gegeneinander verschiebbaren Auszügen verbunden werden.

Es ist auch ein Türrahmen für Möbel bekannt, KR 101 961 599 B1, der ebenfalls aus mehreren über Eck zusammengesetzten Hohlprofilen besteht, von denen allerdings eines mit einem zusätzlichen Eingriffsprofil als separater Türgriff ausgestattet ist, sodass für eine Montage stets unterschiedliche Hohlprofile bereitgehalten werden müssen.

Aufgabe der Erfindung ist es, ein Rahmentürprofil und eine daraus gefertigte Rahmentür zur Verfügung zu stellen, die ohne einen separaten Türgriff auskommt und die trotzdem in allen Einbaulagen und von überall leicht bedienbar ist und die des Weiteren ein neuartiges ungewöhnliches Aussehen aufweist.

Die Lösung dieser Aufgabe ergibt sich in Verbindung mit den Merkmalen der unabhängigen Ansprüche 1 und 5.

Diese erfinderischen Rahmentürprofile erlauben es, bei einem aus mehreren daraus zusammengesetzten Teilen, die auf Gehrung geschnitten sind, eine Rahmentür mit einem geschlossenen Rahmen zur Verfügung zu stellen, die ein umlaufendes Eingriffsprofil aufweist, sodass keine zusätzlichen Griffe an der Rahmentür mehr angeordnet werden müssen, um sie öffnen oder schließen zu können. Des Weiteren erlaubt es das Halteprofil eine flächenartige Füllung in den geschlossenen Rahmen einzusetzen, wobei die Füllung sich räumlich vor dem Eingriffsprofil befindet und einen größeren Umfang aufweist, als der Nutarund des Verbindunasabschnitts des Eingriffsprofils, sodass dieses zwar jederzeit gut zugänglich ist, aber optisch hinter dem Gesamteindruck der Rahmentür zurücktritt.

Bei einer alternativen zweiten Ausführungsform der Erfindung nach Anspruch 1 erstreckt sich von der Frontwand ein weiter nach vorne gerichteter Verbindungssteg, der endseitig und winklig dazu einen T-formartig daran angeformten Frontsteg aufweist, der mit dem Verbindungssteg und Wandabschnitten der Frontwand zum einen ein U-formartiges, nach innen gerichtetes Halteprofil für eine Füllung und zum Anderen ein nach außen gerichtetes Eingriffsprofil bildet.

Diese erfindungsgemäße Ausbildung eines solches Rahmentürprofiles erlaubt es, eine flächenartige Füllung weit vor dessen Rückwand darin zu platzieren, etwa in einer identischen oder sehr nah einer Eingriffsebene in das Eingriffsprofil des Rahmentürprofils gelegenen Ebene, wobei beide, das Halteprofil und das Eingriffsprofil, vor der Frontwand des Rahmentürprofiles angeordnet sind, sodass dieses unter Einsparung wesentlichen Materials sehr viel schmaler und optisch sehr viel graziler ausfallen kann, als die erstgenannte Ausführungsform, ohne dabei an Stabilität zu verlieren.

Besonders vorteilhaft an dieser zweiten Ausführungsform ist weiterhin, dass der Verbindungssteg gleichzeitig den Verbindungssteg des U-formartigen Halteprofils und des U-formartigen Eingriffsprofils bildet, die in entgegengesetzte Richtungen nach innen und außen gerichtet sind. Hierdurch erfährt der Verbindungssteg eine doppelte Aufgabenstellung.

Mit der erfindungsgemäßen Ausbildung des endseitigen T-formartigen Frontsteges erfährt der Verbindungssteg eine weitere Aufgabenstellung, wobei der Frontsteg einen Seitensteg des U-formartigen Halteprofils und einen Seitensteg des U-formartigen Eingriffsprofil bildet sowie auf seiner nach vorne gerichteten Fläche eine optisch ansprechende Sichtfläche des Rahmentürprofils und zusätzlich optisch und technisch einen eigenen Rahmen erzeugt.

Gemäß der Erfindung ist der Frontsteg dieser zweiten Ausführungsform mit seiner Sichtfläche winklig zu einer Ebene der Möbeltür nach innen verschwenkt ausgerichtet, sodass eine gegenüber einer Einsteckweite des nach innen offenen Halteprofils eine ergonomisch verbreiterte Eingriffsöffnung des nach außen geöffneten Eingriffsprofils erzeugt ist. Auch die freie äußere Oberfläche der Frontwand des Hohlkammerprofils ist geringfügig winklig nach innen ausgebildet und verbreitert so die Breite des Nutgrundes des Eingriffsprofils.

Weitere vorteilhafte Ausgestaltungen des Gegenstandes der Erfindung ergeben sich mit und in Kombination aus den nachfolgenden Unteransprüchen.

Gemäß der Erfindung weist das Eingriffsprofil des Rahmentürprofils dabei ein Maß mit einer Tiefe und einer Breite auf, das mindestens für den Eingriff einer oder mehrere Fingerkuppen eines Menschen ausreichend groß ist, sodass eine daraus gefertigte Rahmentür von kleinen und großen Menschen sowie jungen und alten, sitzenden oder stehenden Menschen insbesondere in jeder beliebiger Höhe betätigt werden kann.

Das Eingriffsprofil hat dabei bevorzugterweise ergonomisch abgerundete Innenecken, sodass das Vorhandensein verletzungsgefährdender Kanten vollkommen ausgeschlossen werden kann.

Gemäß einer alternativen ersten Ausführungsform der Erfindung nach Anspruch 5 ist das Halteprofil U-formartig mit zueinander parallelen Seitenabschnitten und einem Verbindungsabschnitt ausgebildet, wobei der äußere Seitenabschnitt des Eingriffsprofils in den inneren Seitenabschnitt des Halteprofils übergeht, das Halteprofil also etwa stufenförmig an das Eingriffsprofil angeschlossen ist, sodass das Eingriffsprofil und das Halteprofil umgekehrt orientiert nebeneinander angeordnet sind.

Auch hier ist der Seitensteg des U-formartigen Eingriffsprofils innen mit einem zur nach vorne gerichteten Frontwand des Grundkörpers gerichteten ergonomischen Zugriffsvorsprung ausgestattet, der den Eingriff in das Eingriffsprofil mittels einer oder mehrerer Fingerkuppen eines Menschen an beliebiger Stelle optimal unterstützt.

Bei einer vorteilhaften Ausgestaltung ist ein elastische Profilsstreifen so im Halteprofil eingesetzt, dass eine flächenartige Füllung einer Rahmentür spielfrei in dem Halteprofil aufgenommen werden kann. Zur besseren und unauffälligeren Anordnung eines solchen Profilstreifens in dem Halteprofil kann des Weiteren vorteilhafterweise entweder im Wandabschnitt der Frontwand des U-formartigen Halteprofils und/oder im Seitensteg des Frontsteges des U-formartiges Halteprofils ein Hinterschnitt vorgesehen sein, hinter dem der Profilstreifen angeordnet ist, etwa rein formschlüssig oder auch mittels Klebstoffen darin festgelegt.

Erfindungsgemäß ist aus mehreren auf Gehrung geschnittenen Rahmenprofilen ein geschlossener Rahmen einer Rahmentür zusammengefügt und eine flächenartige Füllung in das Halteprofil oder den U-formartigen elastischen Profilstreifen eingesetzt, wobei der sichtbare Profilanteil der zweiten Ausführungsform der erfinderischen Rahmentür erheblich geringer ist als bei dem ersten erfinderischen Rahmentürprofil.

Die in das Halteprofil bzw. den Profilstreifen eingesetzte Füllung kann dabei erfindungsgemäß aus beliebigen Materialien bestehen, beispielsweise aus Glas, Spiegelglas, Holz, Spanplatte, Kunststoff, Kork, Stein, Metall oder aber deren Ersatzstoffen oder auch aus bedruckten oder beschichteten oder furnierten oder zusammen-gesetzten Leichtbau- oder Mehrschichtplatten, sodass die Verwendung des erfinderischen Rahmentürprofils die Gestaltung einer Vielzahl ebenfalls erfinderischer Rahmentüren zulässt und einem Designer diesbezüglich keine Grenzen gesetzt werden.

Die Rahmentür ist dabei selber auf der Rückseite der Rahmentürprofile mit Aufnahmen für Scharniere und Scharnieren ausgestattet, wobei sie als Einbau- oder Vorbautür ausgebildet sein kann, wodurch sich ihre Verwendungsmöglichkeit zusätzlich erweitert.

Gemäß der Erfindung sind die Außenwand und die Innenwand des Rahmentürprofils der ersten Ausführungsform dabei rechtwinklig an die Rückwand angeschlossen, ebenso wie die Frontwand rechtwinklig an die Außenwand angeschlossen ist und die Frontwand nach einem zur Rückseite parallelen Abschnitt teilweise zur Rückwand hin abgewinkelt ist, sodass die Außenwand breiter ist als die Innenwand des Hohlkammerprofils und sich das Eingriffsprofil mit seinem Verbindungsabschnitt seiner U-formartigen Ausgestaltung in einer Verlängerung der Innenwand nach vorne in einen Raum hinein erstreckt, sodass die Innenwand und die Rückseite des Eingriffsprofils eine ebene, nach innen gerichtete Fläche ergeben.

Die Außenwand, die Innenwand, die Rückwand und die Frontwand des Hohlkammerprofils des Rahmentürprofiles der ersten Ausführungsform bilden so quasi in einem zu einer Rahmentür zusammengesetzten Rahmen einen Außenrahmen und das U-formartige Halteprofil einen davor gesetzten kleineren Innenrahmen, wobei der Außenrahmen und der Innenrahmen durch das Eingriffsprofil untereinander verbunden sind, sodass dieses zum einen allseitig zugänglich ist und zum anderen ein optisch ansprechendes Bild der Rahmentür ohne technisch erforderlichen Türgriff geschaffen ist.

Die Außenwand, die Innenwand, die Rückwand und die Frontwand des Rahmentürprofils der zweiten Ausführungsform bilden dabei insgesamt einen hinteren Grundrahmen und der Frontsteg einen davorgesetzten inneren Frontrahmen, wobei der Grundrahmen und der Frontrahmen durch den gemeinsamen Verbindungssteg des U-formartigen Eingriffsprofils und des U-formartigen Halteprofils miteinander verbunden sind.

Wesentlich an der Erfindung ist des Weiteren, dass die Halteebene der flächenartigen Füllung weitest möglich von der Rückseite des Rahmentürprofils nach vorne gesetzt ist, sodass sich hinter einer eingesetzten flächenartigen Füllung ggf. störungsfrei noch weitere Elemente einer Rahmentür einbauen lassen, wie etwa Lichtleisten hinter einer aus Glas ausgewählten flächenartigen Füllung.

Nachfolgend ist ein Ausführungsbeispiel der Erfindung anhand von Zeichnungen näher beschrieben. Es zeigen:
- Fig. 1: eine räumliche Ansicht einer ersten Rahmentür,
- Fig. 2: eine Teilweise geschnittene und vergrößerte Seitenansicht der Rahmentür gemäß Fig. 1,
- Fig. 3: ein weiter vergrößerter Querschnitt durch ein Rahmentürprofil,
- Fig. 4: eine vergrößerte Teilansicht der rechten oberen Rahmentürecke der Rahmentür gemäß Fig. 1,
- Fig. 5: eine räumliche Teilansicht einer Rahmentür von hinten,
- Fig. 6: eine räumliche Ansicht einer zweiten Rahmentür ohne Flächenfüllung,
- Fig. 7: eine vergrößerte Teilansicht der linken oberen Ecke der Rahmentür gemäß Fig. 6,
- Fig. 8: eine Ansicht der Rahmentürecke der Fig. 7 von links,
- Fig. 9: eine Teilansicht auf ein Hohlkammerprofil der Rahmentür der Fig. 6 von innen mit einem Gehrungsschnitt und
- Fig. 10: einen stark vergrößerten Querschnitt durch das Hohlkammerprofil des Rahmentürprofils der zweiten Rahmentür.

Das Rahmentürprofil 1 der ersten Rahmentür 2, wie sie in den Figuren 1-5 dargestellt ist, besteht aus einem extrudierten Hohlkammerprofil 3 aus Leichtmetall und weist eine zur Rückwand 6 rechtwinklige Außenwand 4 und eine ebenfalls rechtwinklige Innenwand 5 auf, wobei die Frontwand 7 in einem nach außen gerichteten Bereich ebenfalls rechtwinklig an die Außenwand 4 angeschlossen ist und die restliche Frontwand 7 sich zur Rückwand 6, bzw. zur Innenwand 5 hin leicht abgeschrägt erstreckt, sodass die Außenwand 6 im Wesentlichen breiter ist als die Innenwand 5, von der sich jedoch in einer Ebene der Verbindungsabschnitt des U-formartigen Eingriffsprofils 8 erstreckt, deren einer Seitenabschnitt von einem Teil der Frontwand 7 zur Verfügung gestellt wird, wobei der gegenüberliegende Seitenabschnitt, der sich in einen Raum hinein erstreckt, gleichzeitig den inneren Seitenabschnitt des U-formartigen Halteprofils 9 bildet, welches umgekehrt zum Eingriffsprofil 8, welches nach außen gerichtet ist, nach innen gerichtet ist, um damit eine Füllung 21, die aus einem beliebigen flächigen Material wie Glas, Spiegelglas, Holz, Spanplatte, Kunststoff, Kork, Stein, Metall oder deren Ersatzstoffen oder aus zusammengesetzten Leichtbau- oder Mehrschichtplatten bestehen kann, aufnehmen zu können.

Zum Zusammenbau sind vier Rahmentürprofile 1 auf Gehrung geschnitten und zu einem geschlossenen Rahmen zusammengesetzt, sodass im Halteprofil 9 eine Füllung 21 über ihren gesamten Umfang gehalten werden kann, wobei im Halteprofil 9 zusätzlich ein elastischer Profilstreifen 11 hinter einem Hinterschnitt 12 im Halteprofil 9 eingesetzt ist.

Das geschlossenen Hohlkammerprofil 3 der ersten Rahmentür 2 bildet somit quasi einen hinteren Außenrahmen 14 und das Halteprofil 9 einen davon nach vorne beabstandeten Innenrahmen 15, wobei beide Rahmen 14; 15 durch das dazwischenliegende Eingriffsprofil 8 miteinander verbunden sind, das den Innenrahmen 15 und die darin gehaltene Füllung 21 hintergreift.

Die zweite Rahmentür 2, wie sie in den Figuren 6-10 dargestellt ist, besteht aus vier beiderseits auf Gehrung gesägten Rahmentürprofilen 1, die zu einem geschlossenen Rahmen zusammengefügt sind und aus einer dort zeichnerisch nicht dargestellten flächenartigen Füllung 21, die in das umlaufende Halteprofil 9 der Rahmentürprofile 1 oder in den darin umlaufenden U-formartigen elastischen Profilstreifen 11 eingesetzt ist. Die Rahmentürprofile 1 werden dabei durch stirnseitig in sie eingeführte, zeichnerisch nicht dargestellten Winkelstücke untereinander verbunden, die von hinten durch das Rahmentürprofil 1 mit Schrauben durchsetzt sind.

Ein Rahmentürprofil 1 der zweiten Rahmentür 2 besteht aus einem extrudierten Hohlkammerprofil 3 mit einem im Querschnitt etwa rechteckigen bzw. annähernd quadratischen Grundkörper mit vier zueinander winkligen Wänden, einer nach außen gerichteten Außenwand 4, einer dieser gegenüberliegend nach innen gerichteten Innenwand 5, eine diese beiden Wände verbindenden, nach hinten gerichteten Rückwand 6 und einer nach vorne gerichteten Frontwand 7, von der sich beabstandet vom Rand bzw. der Außenwand 4 und der Innenwand 5 ein nach vorne gerichteter Verbindungssteg 13 erstreckt, der endseitig und winklig dazu einen T-formartig daran angeordneten Frontsteg 16 aufweist, der mit dem Verbindungssteg 13 und verschiedenen Wandabschnitten der Frontwand 7 jeweils ein U-formartiges nach innen gerichtetes Halteprofil 9 und ein nach außen gerichtetes Eingriffsprofil 9 bildet, wobei die beiden Profile in entgegengesetzte Richtungen nach innen und außen ausgerichtet sind.

Der Frontsteg 16 erzeugt einen Seitensteg 17 des U-formartigen Halteprofils 8 und einen Seitensteg 18 des U-formartigen Eingriffsprofiles 9 sowie eine vordere Sichtfläche 19 des Rahmentürprofils 1, wobei der Frontsteg 16 mit seiner vorderen Sichtfläche 19 geringfügig um das Ende des Verbindungssteges 13 herum zur Innenseite der Rahmentür 2 hin abgewinkelt ausgebildet ist, sodass sich die Eingriffsöffnung des Eingriffsprofils 8 gegenüber der Öffnung des Halteprofils 9 so erweitert, dass es ergonomisch mit einem oder mehreren Fingerspitzen hintergriffen werden kann. Zur weiteren ergonomischen Verbesserung ist der Seitensteg 17 des Eingriffsprofils 8 nach innen zur nach vorne gerichteten Frontwand 7 des Grundkörpers mit einem Zugriffsvorsprung 20 ausgestattet, wie auch das Eingriffsprofil 8 der ersten Rahmentür 2.

Auch die freie Oberfläche der Frontwand 7 ist leicht nach innen hin abgewinkelt ausgebildet und verbreitert so den Nutgrund des Eingriffsprofils 8.

Im Halteprofil 9 ist ein elastischer Profilstreifen 11 eingesetzt und im Wandabschnitt der Frontwand 7 des U-formartigen Halteprofils 9 ein Hinterschnitt 12 vorgesehen, hinter dem der Profilstreifen 11 formschlüssig festgelegt ist.

Zeichnerisch nicht dargestellt ist eine Variante, bei der auch im Seitensteg 18 des Frontsteges des U-formartigen Halteprofiles 9 ein Hinterschnitt 12 angeordnet ist.

Wie dies in den Fig. 6-10 deutlich dargestellt ist, bildet die Außenwand 4, die Innenwand 5, die Rückwand 6 und die Frontwand 7 der zweiten Rahmentür 2 einen hinteren Grundrahmen 14 und der Frontsteg 16 einen davorgesetzten inneren Frontrahmen 15, wobei der Grundrahmen 14 und der Frontrahmen 15 durch den gemeinsamen Verbindungssteg 13 des U-formartigen Eingriffsprofils 8 und des U-formartigen Halteprofils 9 miteinander verbunden sind.

## Patentansprüche

1. Rahmentürprofil aus einem extrudierten Hohlkammerprofil (3), wobei es drei zueinander winklige Wände (4; 5; 6) aufweist, eine nach außen gerichtete Außenwand (4), eine dieser gegenüberliegende Innenwand (5) und eine die beiden Wände (4; 5) verbindende, nach hinten gerichtete Rückwand (6), wobei die Wände (4; 5; 6) glatt und eben ausgebildet sind und wobei
es gegenüber der Rückwand (6) eine nach vorne gerichtete vordere Frontwand (7) aufweist, von der sich ein nach außen offenes U-formartiges Eingriffsprofil (8) mit äußeren und inneren Seitenabschnitten und mit einem Verbindungssteg (13) nach vorne in einen Raum erstreckt, wobei das Eingriffsprofil (8) ein Maß einer Tiefe und einer Breite aufweist, dass mindestens für den Eingriff einer oder mehrerer Fingerkuppen eines Menschen ausreichend groß ist und wobei
es ein nach innen gerichtetes offenes Halteprofil (9) aufweist, welches sich ebenfalls nach vorne in einen Raum erstreckt, **dadurch gekennzeichnet, dass** es aus einem extrudierten Hohlkammerprofil mit einem quaderartigen Grundkörper mit vier zueinander winkligen Wänden besteht, der Außenwand (4), der Innenwand (5), der Rückwand (6) und der Frontwand (7), von der sich ein nach vorne gerichteter Verbindungssteg (13) erstreckt, der endseitig, winklig dazu, einen T-formartig daran angeformten Frontsteg (16) aufweist, der mit dem Verbindungssteg (13) und Wandabschnitten der Frontwand (7) ein U-formartiges, nach innen gerichtetes Halteprofil (9) für eine Füllung und ein nach außen gerichtetes Eingriffsprofil (8) bildet und dass der Frontsteg (16) einen Seitensteg (17) des U-formartigen Halteprofils (8) und einen Seitensteg (18) des U-formartigen Eingriffsprofils (9) bildet sowie eine vordere Sichtfläche (19) des Rahmentürprofils (1) und dass der Frontsteg (16) und die vordere Sichtfläche (19) winklig zur nach vorne gerichteten Frontwand (7) des Rahmentürprofils (1) ausgebildet ist und eine gegenüber einer Einsteckweite des Halteprofils (8) verbreiterte Eingriffsöffnung des Eingriffsprofils (9) aufweist.

2. Rahmentürprofil nach Anspruch 1, **dadurch gekennzeichnet, dass** der
Verbindungssteg (13) gleichzeitig den Verbindungssteg des U-formartigen Halteprofils (9) und des U-formartigen Eingriffsprofils (8) bildet, die in entgegengesetzte Richtungen nach innen und außen gerichtet sind.

3. Rahmentürprofil nach Anspruch 1 oder 2,
**dadurch gekennzeichnet,**
**dass** der äußere Seitensteg (17) des U-formartigen Eingriffsprofils (8) innen einen zur nach vorne gerichteten Frontwand (7) des Grundkörpers gerichteten ergonomischen Zugriffsvorsprung (20) aufweist.

4. Rahmentür aus einem Rahmentürprofil (1) nach einem der vorgenannten Ansprüche, wobei mehrere Rahmentürprofile (1) beidseitig auf Gehrung geschnitten und zu einer geschlossenen Rahmentür (2) zusammengefügt sind und eine flächenartige Füllung (21) in das Halteprofil (9) oder einen U-formartigen elastischen Profilstreifen (11) eingesetzt ist,
**dadurch gekennzeichnet,**
**dass** die Außenwand (4), die Innenwand (5), die Rückwand (6) und die Frontwand (7) einen hinteren Grundrahmen (14) bilden und der Frontsteg (16) einen davor gesetzten inneren Frontrahmen (15) und dass der Grundrahmen (14) und der Frontrahmen (15) durch den gemeinsamen Verbindungssteg (13) des U-formartigen Eingriffsprofils (8) und des U-formartigen Halteprofils (9) miteinander verbunden sind.

5. Rahmentürprofil aus einem extrudierten Hohlkammerprofil (3), wobei es drei zueinander winklige Wände (4; 5; 6) aufweist, eine nach außen gerichtete Außenwand (4), eine dieser gegenüberliegende Innenwand (5) und eine die beiden Wände (4; 5) verbindende, nach hinten gerichtete Rückwand (6), wobei die Wände (4; 5; 6) glatt und eben ausgebildet sind und wobei
es gegenüber der Rückwand (6) eine nach vorne gerichtete vordere Frontwand (7) aufweist, von der sich ein nach außen offenes U-formartiges Eingriffsprofil (8) mit äußeren und inneren Seitenabschnitten und mit einem Verbindungssteg (13) nach vorne in einen Raum erstreckt, wobei das Eingriffsprofil (8) ein Maß einer Tiefe und einer Breite aufweist, dass mindestens für den Eingriff einer oder mehrerer Fingerkuppen eines Menschen ausreichend groß ist und wobei
es ein nach innen gerichtetes offenes Halteprofil (9) aufweist, welches sich ebenfalls nach vorne in einen Raum erstreckt, **dadurch gekennzeichnet, dass** das Halteprofil (9) U-formartig mit Seitenabschnitten und einem Verbindungsabschnitt ausgebildet ist und der äußere Seitenabschnitt des Eingriffsprofils (8) den inneren Seitenabschnitt des Halteprofils (9) bildet und das Eingriffsprofils (8) und das Halteprofil (9) umgekehrt orientiert nebeneinander angeordnet sind und dass die Außenwand (4) und die Innenwand (5) rechtwinklig an die Rückwand (6) und die Frontwand (7) rechtwinklig an der Außenwand (4) angeschlossen sind, wobei die Frontwand (7) teilweise zur Rückwand (6) hin abgewinkelt ist, sodass die Außenwand (4) breiter ausgebildet ist, als die Innenwand (5) und dass sich das Eingriffsprofil (8) mit seinem Verbindungsabschnitt (13) des U-formartigen Eingriffsprofils (8) in einer Verlängerung der Innenwand (5) nach vorne in einen Raum erstreckt.

6. Rahmentür aus einem Rahmentürprofil (1) nach Anspruch 5, wobei mehrere Rahmentürprofile (1) beidseitig auf Gehrung geschnitten und zu einer geschlossenen Rahmentür (2) zusammengefügt sind und eine flächenartige Füllung (21) in das Halteprofil (9) oder einen U-formartigen elastischen Profilstreifen (11) eingesetzt ist,
**dadurch gekennzeichnet, dass** die Außenwand (4), die Innenwand (5), die Rückwand (6) und die Frontwand (7) einen Außenrahmen bilden und das U-formartige Halteprofil (9) einen davorgesetzten kleineren Innenrahmen und dass der Außenrahmen und der Innenrahmen durch das Eingriffsprofil (8) miteinander verbunden sind.

7. Rahmentürprofil nach einem der vorgenannten Ansprüche 1-3 oder 5,
**dadurch gekennzeichnet,**
**dass** im Halteprofil (9) ein elastischer Profilstreifen (11) eingesetzt ist und im inneren und/ oder äußeren Seitenabschnitt des Halteprofils (9), im Wandabschnitt der Frontwand (7) des U-formartigen Halteprofils (9) und/oder im Seitensteg (18) des Frontsteges (16) des U-formartigen Halteprofils (9) ein Hinterschnitt (12) vorgesehen ist, hinter dem der Profilstreifen (11) festgelegt ist.

8. Rahmentür nach Anspruch 4 oder 6,
**dadurch gekennzeichnet, dass** die Füllung aus Glas,
Spiegelglas, Holz, Spannplatte, Kunststoff, Kork, Stein, Metall oder deren Ersatzstoffen oder aus bedruckten oder beschichteten oder furnierten oder zusammengesetzten Leichtbau- oder Mehrschichtplatten besteht.

9. Rahmentür nach einem der vorgenannten Ansprüche 4, 6 oder 8
**dadurch gekennzeichnet,**
**dass** das Hohlkammerprofil mit Scharnieren ausgestattet und die Rahmentür (2) als Einbau- oder Vorbautür ausgebildet ist.

## Claims

1. Frame door profile formed of an extruded hollow chamber profile (3), wherein it has three walls (4; 5; 6) arranged at an angle to one another, an outwardly directed outer wall (4), an opposite inner wall (5) and a rearwardly directed rear wall (6) connecting the two walls (4; 5), wherein the walls (4; 5; 6) are smooth and flat, and wherein it has a forwardly directed front wall (7), which is located opposite the rear wall (6) and from which an outwardly open, U-shaped engagement profile (8) with outer and inner side portions and with a connecting web (13) extends forward into a room, wherein the engagement profile (8) has a depth and a width dimension that is large enough at least for the engagement of one or more fingertips of a person, and wherein it has an inwardly directed open retaining profile (9), which likewise extends forward into a room, **characterized in that** it consists of an extruded hollow chamber profile comprising a cuboid-shaped main body with four walls arranged at an angle to one another, the outer wall (4), the inner wall (5), the rear wall (6) and the front wall (7), from which a forwardly directed connecting web (13) extends, said connecting web having a T-shaped front web (16) integrally moulded onto an end thereof, at an angle thereto, which front web together with the connecting web (13) and wall portions of the front wall (7) forms a U-shaped, inwardly directed retaining profile (9) for a filling and an outwardly directed engagement profile (8), and **in that** the front web (16) forms a side web (17) of the U-shaped retaining profile (8) and a side web (18) of the U-shaped engagement profile (9) as well as a front visible surface (19) of the frame door profile (1), and **in that** the front web (16) and the front visible surface (19) is formed at an angle to the forwardly directed front wall (7) of the frame door profile (1) and comprises an engagement opening of the engagement profile (9) that is wider than an insertion width of the retaining profile (8).

2. Frame door profile according to claim 1, **characterized in that** the connecting web (13) simultaneously forms the connecting web of the U-shaped retaining profile (9) and of the U-shaped engagement profile (8), which are directed inward and outward in opposite directions.

3. Frame door profile according to claim 1 or 2, **characterized in that** the outer side web (17) of the U-shaped engagement profile (8) has on the inside an ergonomic access protrusion (20), which is directed toward the forwardly directed front wall (7) of the main body.

4. Frame door formed of a frame door profile (1) according to any one of the preceding claims, wherein a plurality of frame door profiles (1) are mitred on both sides and joined together to form a closed frame door (2), and a sheet-like filling (21) is inserted in the retaining profile (9) or in a U-shaped elastic profile strip (11), **characterized in that** the outer wall (4), the inner wall (5), the rear wall (6) and the front wall (7) form a rear main frame (14) and the front web (16) forms an inner front frame (15) placed in front thereof, and **in that** the main frame (14) and the front frame (15) are connected to one another by the common connecting web (13) of the U-shaped engagement profile (8) and of the U-shaped retaining profile (9).

5. Frame door profile formed of an extruded hollow chamber profile (3), wherein it has three walls (4; 5; 6) arranged at an angle to one another, an outwardly directed outer wall (4), an opposite inner wall (5) and a rearwardly directed rear wall (6) connecting the two walls (4; 5), wherein the walls (4; 5; 6) are smooth and flat, and wherein it has a forwardly directed front wall (7), which is located opposite the rear wall (6) and from which an outwardly open, U-shaped engagement profile (8) with outer and inner side portions and with a connecting web (13) extends forward into a room, wherein the engagement profile (8) has a depth and a width dimension that is large enough at least for the engagement of one or more fingertips of a person, and wherein it has an inwardly directed open retaining profile (9), which likewise extends forward into a room, **characterized in that** the retaining profile (9) is U-shaped with side portions and with a connecting portion, and the outer side portion of the engagement profile (8) forms the inner side portion of the retaining profile (9), and the engagement profile (8) and the retaining profile (9) are arranged next to one another but oriented in opposite directions, and **in that** the outer wall (4) and the inner wall (5) are connected at a right angle to the rear wall (6), and the front wall (7) is connected at a right angle to the outer wall (4), wherein the front wall (7) is in part angled toward the rear wall (6) such that the outer wall (4) is wider than the inner wall (5), and **in that** the engagement profile (8) extends forward into a room with its connecting portion (13) of the U-shaped engagement profile (8) in an extension of the inner wall (5).

6. Frame door formed of a frame door profile (1) according to claim 5, wherein a plurality of frame door profiles (1) are mitred on both sides and joined together to form a closed frame door (2), and a sheet-like filling (21) is inserted in the retaining profile (9) or in a U-shaped elastic profile strip (11), **characterized in that** the outer wall (4), the inner wall (5), the rear wall (6) and the front wall (7) form an outer frame and the U-shaped retaining profile (9) forms a smaller inner frame placed in front thereof, and **in that** the outer frame and the inner frame are connected to one another by the engagement profile (8).

7. Frame door profile according to any one of the preceding claims 1 to 3 or 5, **characterized in that** an elastic profile strip (11) is inserted in the retaining profile (9) and an undercut (12) is provided in the inner and/or outer side portion of the retaining profile (9), in the wall portion of the front wall (7) of the U-shaped retaining profile (9) and/or in the side web (18) of the front web (16) of the U-shaped retaining profile (9), behind which undercut the profile strip (11) is fixed.

8. Frame door according to claim 4 or 6, **characterized in that** the filling consists of glass, mirror glass, wood, chipboard, plastic, cork, stone, metal, or substitutes of these, or of printed or coated or veneered or composite lightweight or multilayer panels.

9. Frame door according to any one of the preceding claims 4, 6 or 8, **characterized in that** the hollow chamber profile is equipped with hinges and the frame door (2) is designed as a built-in door or front-mounted door.

## Revendications

1. Profilé de porte à cadre composé d'un profilé creux (3) extrudé, dans lequel il présente trois parois (4 ; 5 ; 6) en angle les unes par rapport aux autres, une paroi extérieure (4) dirigée vers l'extérieur, une paroi intérieure (5) opposée à celle-ci et une paroi arrière (6) reliant les deux parois (4 ; 5), dirigée vers l'arrière, dans lequel les parois (4 ; 5 ; 6) sont réalisées de manière lisse et plate et dans lequel il présente par rapport à la paroi arrière (6) une paroi frontale (7) avant dirigée vers l'avant, à partir de laquelle un profilé à insertion (8) du type en forme de U ouvert vers l'extérieur avec des parties latérales extérieures et intérieures et avec une entretoise de liaison (13) s'étend vers l'avant dans un espace, dans lequel le profilé à insertion (8) présente une dimension d'une profondeur et d'une largeur qui est suffisamment grande au moins pour l'insertion d'un ou plusieurs bouts de doigt d'un homme et dans lequel il présente un profilé de retenue (9) ouvert dirigé vers l'intérieur, lequel s'étend également vers l'avant dans un espace, **caractérisé en ce qu'**il est constitué d'un profilé creux extrudé avec un corps de base du type parallélépipède avec quatre parois en angle les unes par rapport aux autres, la paroi extérieure (4), la paroi intérieure (5), la paroi arrière (6) et la paroi frontale (7), à partir de laquelle s'étend une entretoise de liaison (13) dirigée vers l'avant, qui présente côté extrémité, en angle par rapport à celle-ci, une entretoise frontale (16) formée sur celle-ci du type en forme de T, qui forme avec l'entretoise de liaison (13) et des parties de paroi de la paroi frontale (7) un profilé de retenue (9) du type en forme de U, dirigé vers l'intérieur pour un remplissage et un profilé à insertion (8) dirigé vers l'extérieur et que l'entretoise frontale (16) forme une entretoise latérale (17) du profilé de retenue (8) du type en forme de U et une entretoise latérale (18) du profilé à insertion (9) du type en forme de U ainsi qu'une surface visible avant (19) du profilé de porte à cadre (1) et que l'entretoise frontale (16) et la surface visible avant (19) est réalisée en angle par rapport à la paroi frontale (7) dirigée vers l'avant du profilé de porte à cadre (1) et présente une ouverture d'insertion du profilé à insertion (9) élargie par rapport à une largeur d'enfichage du profilé de retenue (8).

2. Profilé de porte à cadre selon la revendication 1, **caractérisé en ce que** l'entretoise de liaison (13) forme simultanément l'entretoise de liaison du profilé de retenue (9) du type en forme de U et le profilé à insertion (8) du type en forme de U, qui sont dirigés vers l'intérieur et l'extérieur dans des directions opposées.

3. Profilé de porte à cadre selon la revendication 1 ou 2, **caractérisé en ce que** l'entretoise latérale (17) extérieure du profilé à insertion (8) du type en forme de U présente à l'intérieur une partie saillante d'accès (20) ergonomique dirigée vers la paroi frontale (7) du corps de base dirigée vers l'avant.

4. Porte à cadre composée d'un profilé de porte à cadre (1) selon l'une quelconque des revendications précédentes, dans laquelle plusieurs profilés de porte à cadre (1) sont coupés en onglet des deux côtés et réunis en une porte à cadre (2) fermée et un remplissage (21) plan est inséré dans le profilé de retenue (9) ou une bande profilée élastique (11) du type en forme de U, **caractérisée en ce que** la paroi extérieure (4), la paroi intérieure (5), la paroi arrière (6) et la paroi frontale (7) forment un cadre de base (14) arrière et l'entretoise frontale (16) un cadre frontal (15) intérieur placé devant celle-ci et que le cadre de base (14) et le cadre frontal (15) sont reliés l'un à l'autre par l'entretoise de liaison (13) commune du profilé à insertion (8) du type en forme de U et du profilé de retenue (9) du type en forme de U.

5. Profilé de porte à cadre composé d'un profilé creux (3) extrudé, dans lequel il présente trois parois (4 ; 5 ; 6) en angle les unes par rapport aux autres, une paroi extérieure (4) dirigée vers l'extérieur, une paroi intérieure (5) opposée à celle-ci et une paroi arrière (6) reliant les deux parois (4 ; 5), dirigée vers l'arrière, dans lequel les parois (4 ; 5 ; 6) sont réalisées de manière lisse et plate et dans lequel il présente par rapport à la paroi arrière (6) une paroi frontale (7) avant dirigée vers l'avant, à partir de laquelle un profilé à insertion (8) du type en forme de U ouvert vers l'extérieur avec des parties latérales extérieures et intérieures et avec une entretoise de liaison (13) s'étend vers l'avant dans un espace, dans lequel le profilé à insertion (8) présente une dimension d'une profondeur et d'une largeur qui est suffisamment grande au moins pour l'insertion d'un ou plusieurs bouts de doigt d'un homme et dans lequel il présente un profilé de retenue (9) ouvert dirigé vers l'intérieur, lequel s'étend également vers l'avant dans un espace, **caractérisé en ce que** le profilé de retenue (9) est réalisé du type en forme de U avec des parties latérales et une partie de liaison et la partie latérale extérieure du profilé à insertion (8) forme la partie latérale intérieure du profilé de retenue (9) et le profilé à insertion (8) et le profilé de retenue (9) sont disposés l'un à côté de l'autre de manière orientée à l'inverse et que la paroi extérieure (4) et la paroi intérieure (5) sont raccordées en angle droit à la paroi arrière (6) et la paroi frontale (7) en angle droit à la paroi extérieure (4), dans lequel la paroi frontale (7) est coudée en partie en direction de la paroi arrière (6), de sorte que la paroi extérieure (4) est réalisée de manière plus large que la paroi intérieure (5) et que le profilé à insertion (8) s'étend avec sa partie de liaison (13) du profilé à insertion (8) du type en forme de U dans un prolongement de la paroi intérieure (5) vers l'avant dans un espace.

6. Porte à cadre composée d'un profilé de porte à cadre (1) selon la revendication 5, dans laquelle plusieurs profilés de porte à cadre (1) sont coupés en onglet des deux côtés et réunis en une porte à cadre (2) fermée et un remplissage (21) plan est inséré dans le profilé de retenue (9) ou une bande profilée (11) élastique du type en forme de U, **caractérisée en ce que** la paroi extérieure (4), la paroi intérieure (5), la paroi arrière (6) et la paroi frontale (7) forment un cadre extérieur et le profilé de retenue (9) du type en forme de U un cadre intérieur plus petit posé devant celui-ci et que le cadre extérieur et le cadre intérieur sont reliés l'un à l'autre par le profilé à insertion (8).

7. Profilé de porte à cadre selon l'une quelconque des revendications 1 à 3 ou 5 précitées, **caractérisé en ce qu'**une bande profilée (11) élastique est insérée dans le profilé de retenue (9) et un dégagement (12), derrière lequel est fixée la bande profilée (11), est prévu dans la partie latérale intérieure et/ou extérieure du profilé de retenue (9), dans la partie de paroi de la paroi frontale (7) du profilé de retenue (9) du type en forme de U et/ou dans l'entretoise latérale (18) de l'entretoise frontale (16) du profilé de retenue (9) du type en forme de U.

8. Porte à cadre selon la revendication 4 ou 6, **caractérisée en ce que** le remplissage est constitué de verre, verre à glace, bois, panneau de particules, plastique, liège, pierre, métal ou matériaux de remplacement de ceux-ci ou de panneaux légers ou multicouches imprimés ou revêtus ou plaqués ou composés.

9. Porte à cadre selon l'une quelconque des revendications précédentes 4, 6 ou 8, **caractérisée en ce que** le profilé creux est équipé de charnières et la porte à cadre (2) est réalisée sous la forme d'une porte encastrée ou avancée.
